# EUROPÄISCHE PATENTSCHRIFT

(11) **EP 0 760 886 B1**
(45) Veröffentlichungstag und Bekanntmachung des Hinweises auf die Patenterteilung: **01.12.1999**
(21) Anmeldenummer: 95923271.1
(22) Anmeldetag: 08.06.1995
(51) Int. Cl.: E04B 2/96, E06B 3/68

(54) **FASSADENKONSTRUKTION FÜR GEBÄUDE**
FAçADE CONSTRUCTION FOR BUILDINGS
CONSTRUCTION DE FAçADE POUR BATIMENTS

(30) Priorität: 09.06.1994 DE 9409382 U
(43) Veröffentlichungstag der Anmeldung: 12.03.1997
(73) Patentinhaber: Woschko, Manfred, 74245 Löwenstein-Reisach (DE); Woschko, Donat, 74182 Obersulm (DE)
(72) Erfinder: Woschko, Manfred, 74245 Löwenstein-Reisach (DE); Woschko, Donat, 74182 Obersulm (DE)
(74) Vertreter: Melzer, Wolfgang, Dipl.-Ing.
(86) Internationale Anmeldenummer: EP9502217
(87) Internationale Veröffentlichungsnummer: WO9533901

(56) Entgegenhaltungen:
- DE-A- 3 905 743
- FR-A- 1 277 982
- FR-A- 1 300 846
- GB-A- 905 503
- US-A- 2 845 154

## Beschreibung

Die Erfindung betrifft eine Fassadenkonstruktion für Gebäude mit den Merkmalen des Oberbegriffs des Anspruches 1.

Eine solche Fassadenkonstruktion ist aus der US-PS 2,845,154 bekannt, wobei angenommen wird, daß auch die Riegelelemente gleichen konstruktiven Aufbau besitzen.

Fassadenkonstruktionen dieser Art werden vielfältig verwendet, wobei als Paneele üblicherweise Glasscheiben und Isolierverglasungen verwendet werden, jedoch auch Kunststoff-, Metall-, Stein- und Kunststeinplatten möglich sind. Solche Fassadenkonstruktionen werden vor skelettartigen Rohbauten vorgehängt, wonach dann der Innenausbau des Gebäudes vollendet wird.

Es ist Aufgabe der Erfindung, eine Fassadenkonstruktion anzugeben, bei der ein einfacher Aufbau mit wenig Bauelementen erreicht ist, bei der durch bündigen Übergang zwischen Pfosten - und Riegelelementen ein ästhetisches Aussehen erreicht ist und bei der die notwendigen Klemmkräfte auf das Paneel ausgeübt werden können.

Die Aufgabe wird durch die Merkmale des Anspruchs 1 gelöst. Die Erfindung wird durch die Merkmale der Unteransprüche weitergebildet.

Die prioritätsälteren, jedoch nicht vorveröffentlichten deutschen Patentanmeldungen gemäß DE-A1-43 00 339 und DE-A1-44 07 284 zeigen Fassadenkonstruktionen, bei denen die Lehre der vorliegenden Erfindung ebenfalls anwendbar ist.

Die Erfindung wird anhand der in der Zeichnung dargestellten Ausführungsbeispiele näher erläutert. Es zeigen:
- Fig. 1: schematisch, perspektivisch und im Teilschnitt den Aufbau einer Fassadenkonstruktion für Gebäude mit einem entfernten Paneel,
- Fig. 2: im Schnitt ein Pfosten- bzw. Riegelelement gemäß einem ersten Ausführungsbeispiel der Erfindung,
- Fig. 3: im Schnitt ein Pfosten- bzw. Riegelelement gemäß einem zweiten Ausführungsbeispiel der Erfindung.

Die Fassadenkonstruktion gemäß Fig. 1 besteht aus vertikalen Pfostenelementen 1 und horizontalen Riegelelementen 2, wobei beim Ausführungsbeispiel die Pfostenelemente durchlaufend sind und die Riegelelemente an die Pfostenelemente an Kreuzungsbereichen aneinanderstoßen. Die Bereiche zwischen benachbarten Pfostenelementen 1 und Riegelelementen 2 sind feldartig ausgebildet und durch Paneele 3 gefüllt, wobei es sich insbesondere um Isolierverglasungen handelt. Als Paneele kommen jedoch auch einfache Glasscheiben, Holzplatten, Steinplatten, Kunststeinplatten und dgl. infrage.

An bestimmten Stellen, die durch Kreuze symbolisiert sind, ist die Konstruktion, nämlich die Pfostenelemente 1 und die Riegelelemente 2 mit dem dahinterliegenden Gebäude fest verbunden, wie das durch Strichpunktlinien 5 dargestellt ist, wobei das Gebäude im allgemeinen eine skelettartige Konstruktion ist.

Wie an sich bekannt, können die Glasscheiben der Isolierverglasung der Paneele 3 eine wärmetechnische, schalltechnische oder lichttechnische Beschichtung aufweisen, die Paneele können auch gefärbt sein oder verspiegelt sein.

Die einzelnen Paneele 3 sind in die Pfostenelemente 1 und Riegelelemente 2 derart über schematisch dargestellte Dichtungsrahmen 4 als umlaufende Dichtungselemente eingesetzt und festgelegt, daß eine feste Verbindung entsteht, die das Eindringen von Wasser und Schmutz sicher verhindert ohne auf die Paneele 3 Kräfte auszuüben, die zu deren Zerstörung führen könnten.

Erfindungswesentliche Einzelheiten der entsprechenden Anordnung werden anhand zweier Ausführungsformen näher erläutert. Die Erläuterung erfolgt dabei anhand von Querschnittsansichten von Pfostenelementen 1. Es ergibt sich jedoch, daß die Riegelelemente 2 zweckmäßig in gleicher Weise ausgebildet sind.

Bei beiden Ausführungsbeispielen besteht jedes Pfostenelemente 1 (und jedes Riegelelemente 2) aus einem T-Profilelement 7, vorzugsweise aus Stahl oder einem anderen Metall, und einem Gegenelement 8, vorzugsweise aus einem wärmedämmenden Material wie Holz oder Kunststoff. Die Außenseite 9 des Querschenkels 10 des T-Profilelements 7 bildet die Frontseite und Sichtseite, während die Stirnseite 11 des Längsschenkels 12 des T-Profilelements 7 zum Gebäude weist. Das Gegenelement 8 weist bei beiden Ausführungsbeispielen im wesentlichen U-Querschnitt auf, wobei die Außenseite 13 des Querschenkels 14 des Gegenelement 8 zum Gebäude weist und das Fußende des Längsschenkels 12 des T-Profilelements 7 in den Raum zwischen den beiden Längsschenkeln 15 und 16 des Querelements 8, im wesentlichen die entsprechenden Seiten berührend, eingeführt ist.

Es zeigt sich, daß das Querelement ein Formteil sein kann oder durch Ausbilden einer entsprechenden Nut in einem Vierkant-Riegelelement gebildet werden kann.

Im in den Raum zwischen den beiden Längsschenkeln 15,16 des Querelements 8 eingesetzten Zustand des Fußendes des Längsschenkels 12 des T-Profilelements 7 sind beide Elemente 7 und 8 fest miteinander verbunden, und zwar über eine von der Gebäudeseite her durch den Querschenkel 14 des Querelementes 8 etwa mittig führbares Schraubelement, vorzugsweise einer Senkkopfschraube 17, die in ein Gewinde-Sackloch 18 in der Stirnseite 11 des Längsschenkels 12 des T-Profilelements 7 einschraubbar ist.

In dem Bereich zwischen den innenliegenden Flächen 19 des Querschenkels 10 des T-Profilelements 7 und der Stirnseite 20 eines Längsschenkels 15 bzw. 16 des Gegenelementes 8 ist jeweils ein Paneel 3, hier eine Isolierverglasung, zusammen mit dem jeweiligen Dichtungsrahmen 4 eingesetzt und ist durch Verstellen der Schraube 17 und damit des Abstandes zwischen den beiden Flächen 19 und 20 eine Klemmkraft auf den umlaufenden Rand der Paneele 3 ausgeübt, so daß die Paneele 3 in Lage gehalten sind.

Bei beiden Ausführungsbeispielen besteht der Dichtungsrahmen 4 aus einem innenliegenden Dichtungsrahmen 22 und einem außenliegenden Dichtungsrahmen 23, die, wie dargestellt, durch einen elastischen Steg 24 miteinander verbunden sein können, wobei dieser elastische Steg zu eine einteilige Ausbildung beider Dichtungsrahmen 22 und 23 erreicht und damit deren Einsetzen erleichtert. Das jeweilige Paneel 3 ist dabei zwischen die beiden Dichtungsrahmen 22,23 so eingesetzt, daß zum elastischen Steg 24 ein Abstand verbleibt, so daß ein puffernder Raum 25 erreicht ist. In beiden Dichtungsrahmen, beim Ausführungsbeispiel lediglich in den äußeren Dichtungsrahmen 23, können voll- oder teilumschlossene Einlagen 26 vorgesehen sein, vorzugsweise Korkeinlagen. Grundsätzlich kann jeder der Dichtungsrahmen 22,23 Einlagen aus wärmedämmenden und/oder schalldämmenden und/oder verstärkendem Material enthalten, wobei für letzteres beispielsweise Glasfasern oder Karbonfasern infrage kommen. Als wärme- und schalldämmendes Material ist eine Korkeinlage möglich. Grundsätzlich sind aber auch andere Materialien denkbar, beispielsweise Kunststoffe wie Styropor oder dgl., aber auch Mischungen davon. Zweckmäßig ist diese Einlage 26 bereits werksseitig in den jeweiligen Dichtungsrahmen 22 und/oder 23 eingesetzt. Ferner können, wie angedeutet, zur Verbesserung der Elastizität der jeweiligen Dichtungsrahmen 22,23 Hohlräume 27 und/oder Lippen 28 vorgesehen sein.

Die Dichtungsrahmen 22,23 sind vorzugsweise als Strangmaterial gefertigt und werden erst auf der Baustelle beim Aufbau der Fassadenkonstruktion auf Maß abgelängt. Die abgelängten Abschnitte werden eingesetzt und stirnseitig jeweils miteinander verbunden, so daß eine umlaufende Dichtungswirkung erzielt werden kann. Daraus folgt auch, daß es zweckmäßig ist, daß die Innenseiten 19 der Querschenkel 10 der T-Profilelemente 7 aneinanderstoßender Pfosten- und Riegelelemente 1,2 bündig, d.h. stufenlos ineinander übergehen. Ähnliches gilt auch für die Gegenelemente 8. Jedoch kann, wie in Fig. 1 dargestellt, die Anordnung derart sein, daß die Gegenelemente 8 nur abschnittsweise vorgesehen sind. Die Länge der einzelnen Abschnitte und der Abstand der einzelnen Abschnitte ist dabei so zu bemessen, daß die Dichtungswirkung, die vor allem durch den außenseitigen Dichtungsrahmen 23 erreicht wird, nicht gestört ist. Zweckmäßig ist in dem Bereich zwischen den einzelnen Abschnitten der Querelemente 8 die Befestigung der Fassadenkonstruktion an dem Gebäude vorgesehen (vgl. die Strichpunktpfeile 5 in Fig. 1)

Das Ausführungsbeispiel gemäß Fig. 2 zeigt eine Anordnung einer herkömmlichen Isolierverglasung, bei der eine überstandsfreie Anordnung vorgesehen ist, derart, daß die gesamte Verglasung eingeklemmt ist. Dadurch hat die Außenseite 9 des Querschenkels 10 des T-Profilelements 7 einen Abstand von der Außenseite der jeweiligen Paneele 3.

Fig. 3 zeigt eine Ausführungsform von Paneelen 3 mit Überstand wie einen umlaufenden Saum oder dgl. Beim Ausführungsbeispiel mit Isolierverglasung ist die innenliegende Glasscheibe der Isolierverglasung des Paneels 3 in ihren Abmessungen größer. Bei diesem Ausführungsbeispiel ist dieser Überstand 29 des Paneels 3 zwischen die beiden Dichtungsrahmen 22,23 und die beiden Elemente 7,8 mit Hilfe der Schraube 17 eingeklcmmt, derart, daß die Außenseite 9 des Querschenkels 10 des T-Profilelementes 7 mit der Außenseite des Paneels 3 im wesentlichen gleichflächig abschließt. Der Spalt 30 zwischen dem Paneel 3 und dem T-Profilelement 7 ist durch eine Versiegelung 31 versiegelt, wodurch die Dichtung gegen Umwelteinflüsse weiter verbessert ist. Hierdurch ist eine Anordnung erreichbar, bei der eine im wesentlichen durchgängig gleichflächige Fassade erzielbar ist, wobei darüber hinaus die Gesamtabmessungen sehr klein sind.

Wird bei einem Ausführungsbeispiel von einer Breite des Querschenkels 10 des T-Profilelementes von 50 mm und einer Dicke der Isolierverglasung als Paneel 3 von etwa 24 mm ausgegangen, so kann die Gesamt-Dickenabmessung der Fassadenkonstruktion beim Ausführungsbeispiel gemäß Fig. 2 etwa 87 mm und beim Ausführungsbeispiel gemäß Fig. 3 sogar etwa lediglich 69 mm betragen.

Wie in Fig. 2 und in Fig. 3 angedeutet, ist es ferner möglich, in den Stirnseiten 20 der beiden Längsschenkel 15,16 des Querelements 8, aber auch in der innenliegenden Fläche 19 des Querschenkels 10 des T-Profilelements 7 (nicht dargestellt) Nuten 32 vorzusehen sowie an den entsprechenden Dichtungsrahmen Vorsprünge 33 vorzusehen, um einen Nut/Feder-Eingriff zu erreichen, der die Lagesicherung aber auch Montagefreundlichkeit der beiden Dichtungsrahmen 22,23 weiter verbessert.

Grundsätzlich ist es ferner möglich, bei der Anordnung der Pfosten- und Riegelelemente 1,2 von den Lehren der Patentanmeldung P 43 00 339.7 Gebrauch zu machen, und ist es ferner möglich, bei der Ausbildung der Dichtungsrahmen 4;22,23von den Lehren der Patentanmeldung P 44 07 284.8 Gebrauch zu machen.

Jedoch ist die erfindungsgemäße Fassadenkonstruktion grundsätzlich auch in allen anderen Metallgerüst-Konstruktionen aus Pfostenelementen und Riegelelementen anwendbar und sich auch alle anderen üblichen Dichtungsrahmen-Anordnungen verwendbar, soweit sie die vorstehend beschriebenen Bedingungen jeweils erfüllen.

## Patentansprüche

1. Fassadenkonstruktion für Gebäude,
mit im wesentlichen vertikal verlaufenden Pfostenelementen (1),
im wesentlichen horizontal verlaufenden Riegelelementen (2), die mit den Pfostenelementen (1) fest verbunden sind, und
flächigen Paneelen (3), insbesondere Isolierverglasungen oder dgl., die an der vom Gebäude wegweisenden Frontseite der Pfostenelemente (1) und Riegelelemente (2) anliegend befestigt sind,
wobei Pfostenelemente (1) und Riegelelemente (2) jeweils gebildet sind,
- durch ein erstes T-Profilelemente (7), bei dem die Stirnseite (11) dessen Längsschenkels (12) zum Gebäude weist und die Außenseite (9) des Querschenkels (10) die nach außen weisende Frontseite bildet, und
- durch ein Gegenelement (8) mit im wesentlichen U-Querschnitt, wobei der Querschenkel (14) zum Gebäude weist und das Fußende des Längsschenkels (12) des T-Profilelements (7) in den Raum zwischen beide Längsschenkel (15, 16) des Gegenelements (8) eingeführt ist,
wobei die Paneele (3) zwischen die zum Gebäude weisende Abschnitte des Querschenkels (10) des T-Profilelements (7) und die nach außen weisende Stirnseite (20) der Längsschenkel (15, 16) der Gegenelemente (8) mit Abstand zum Längsschenkel (12) des T-Profilelements (7) eingesetzt sind, und
wobei T-Profilelement (7) und das Gegenelement (8) zum Ausüben einer Klemmkraft auf das jeweilige Paneel (3) miteinander verspannbar durch Verbindungsglieder (17) verbunden sind,
**dadurch gekennzeichnet,**
daß die Paneele (3) über jeweilige Dichtungsrahmen (4; 21, 22) zwischen den T-Profilelementen (7) und dem Gegenelement (8) eingesetzt sind,
daß Pfostenelemente (1) und Riegelelemente (2) mit dem Gebäude punktweise (Fig. 1; Richtungspfeil 5) fest verbindbar sind, und
daß die T-Profilelemente (7) von Pfostenelement (1) und Riegelement (2) so ausgebildet sind, daß die T-Profilelemente (7) der Pfostenelemente (1) durchlaufend und diejenigen der Riegelelemente (2) in der Weise ausgebildet sind, daß sie jeweils zwei benachbarte T-Profilelemente (7) der Pfostenelemente (1) verbinden, wobei die T-Profilelemente (7) der Riegelelemente (2) an ihren Enden jeweils einen nasenförmigen Fortsatz aufweisen, der so ausgebildet ist, daß die T-Profilelemente (7) der Riegelelemente (2) in ihren Endbereichen überall bündig an den T-Profilelementen (7) der Pfostenelemente (1) anliegen.

2. Fassadenkonstruktion nach Anspruch 1,
**dadurch gekennzeichnet,**
daß die T-Profilelemente (7) Metallprofilelemente, insbesondere Stahlprofilelemente sind.

3. Fassadenkonstruktion nach Anspruch 1 oder 2,
**dadurch gekennzeichnet,**
daß die Gegenelemente aus einem wärme- und/oder schalldämmenden Material wie Holz bestehen.

4. Fassadenkonstruktion nach einem der Ansprüche 1 bis 3,
**dadurch gekennzeichnet,**
daß die Gegenelemente (8) bezüglich der T-Profilelemente (7) nur abschnittsweise derart vorgesehen sind (Fig. 1), daß die durch die Verbindungsglieder (17) ausgeübte Klemmkraft ausreicht, die Dichtheit des außenseitigen Dichtungsrahmens (22) zu gewährleisten, wobei eine Verbindung der Pfostenelemente (1) und Riegelelemente (2) mit dem Gebäude in den Bereichen zwischen den Abschnitten der Gegenelemente (8) erfolgt.

5. Fassadenkonstruktion nach einem der Ansprüche 1 bis 4,
**dadurch gekennzeichnet,**
daß die Verbindungsglieder durch Schrauben (17) gebildet sind, die den Querschenkel (14) des Gegenelements (8) etwa mittig durchsetzen und in zugeordnete Gewinde-Sackbohrungen (18) in der Stirnseite (11) des Längsschenkels (12) des T-Profilelements (7) eingreifen.

6. Fassadenkonstruktion nach Anspruch 5,
**dadurch gekennzeichnet,**
daß die Verbindungsglieder Senkkopf-Schrauben (17) sind.

7. Fassadenkonstruktion nach einem der Ansprüche 1 bis 6,
**dadurch gekennzeichnet,**
daß der innenliegend und der außenliegend jeweils einem Paneel zugeordnete Dichtungsrahmen (21, 22) über einen elastisch nachgiebigen Steg (24) miteinander verbunden sind.

8. Fassadenkonstruktion nach einem der Ansprüche 1 bis 7,
**gekennzeichnet** durch eine voll- oder teilumschlossene Einlage (26) in zumindest dem außenliegenden Dichtungsrahmen (22).

9. Fassadenkonstruktion nach Anspruch 8,
**gekennzeichnet** durch eine Korkeinlage.

10. Fassadenkonstruktion nach einem der Ansprüche 1 bis 9,
**dadurch gekennzeichnet,**
daß zumindestens einige der Dichtungsfunktion entfaltenden Elemente elastische Lippen (28) aufweisen, die bei Anlage an gegenüberliegende Elemente/Bauteile durch elastische Verformung die Dichtungswirkung verbessern.

11. Fassadenkonstruktion nach einem der Ansprüche 1 bis 10,
**gekennzeichnet** durch einen Nut-Feder-Eingriff (32, 33) zwischen Dichtungsrahmen (21, 22) und zugeordneten Flächenbereichen von T-Profilelement (7) und/oder Gegenelement (8).

12. Fassadenkonstruktion nach einem der Ansprüche 1 bis 11,
**dadurch gekennzeichnet,**
daß bei einem Paneel (3) mit randseitigem Überstand (29; Fig. 3) der Überstand (29) zwischen T-Profilelement (7) und Gegenelement (8) eingeklemmt ist, derart, daß der überstandsfreie Abschnitt des Paneels (3) nach außen weist und vorzugsweise in der gleichen Fläche liegt wie die Außenseite (9) des Querschenkels (10) des T-Profilelements (7).

13. Fassadenkonstruktion nach Anspruch 12,
**dadurch gekennzeichnet,**
daß der Spalt (30) zwischen dem Querschenkel (10) des T-Profilelements (7) und dem überstandsfreien Abschnitt des Paneels (3) versiegelt (31) ist.

14. Fassadenkonstruktion nach einem der Ansprüche 1 bis 13,
**dadurch gekennzeichnet,**
daß die Verbindung zwischen T-Profilelementen (7) der Pfostenelemente (1) und der Riegelelemente (2) fest aber lösbar ist, wie über Stifte und/oder Schrauben.

## Claims

1. Facade construction for buildings,
having post elements (1), running substantially vertically,
bar elements (2), running substantially horizontally, which are fixedly connected with the post elements (1), and
laminar panels (3), in particular double-glazing panels or the like, which are attached, abutting thereon, to the front side, facing away from the building, of the post elements (1) and bar elements (2),
the post elements (1) and bar elements (2) being each formed,
- by means of a first T-profile element (7) of which the end face (11) of its longitudinal limb (12) is directed towards the building and the outer face (9) of the transverse limb (10) forms the outwardly directed front side, and
- by a counter-element (8) having in substance a U-cross-section, whereby the transverse limb (14) is directed towards the building and the foot end of the longitudinal limb (12) of the T-profile element (7) is introduced into the space between the two longitudinal limbs (15, 16) of the counter-element (8),
the panels (3) being emplaced between the sections of the transverse limb (10) of the T-profile element (7) facing towards the building and the outwardly facing end face (20) of the longitudinal limb (15, 16) of the counter-element (18) with spacing to the longitudinal limb (12) of the T-profile element and
T-profile element (7) and the counter-element (8) being connected with one another tensionably by means of connection elements (17), to exercise a clamping force on the panel (3) concerned,
characterised in that,
the panels (3) are emplaced between the T-profile elements (7) and the counter-element (8) via respective sealing frames (4; 21, 22),
in that post elements (1) and bar elements (2) can be fixedly connected with the building point-wise (Fig. 1; directional arrow 5), and
in that the T-profile elements (7) of post element (1) and bar element (2) are so formed that the T-profile elements (7) of the post elements (1) are continuous and those of the bar elements (2) are so formed that in each case they connect two neighbouring T-profile elements (7) of the post elements (1), the T-profile elements (7) of the bar elements (2) each having at their ends a nose-shaped extension, which is so formed that the T-profile elements (7) of the bar elements (2) at their end regions bear upon the T-profile elements (7) of the post elements (1) everywhere in a flush manner.

2. Facade construction according to claim 1,
characterised in that,
the T-profile elements (7) are metal profile elements, in particular steel profile elements.

3. Facade construction according to claim 1 or 2,
characterised in that,
the counter-elements are of a heat and/or sound insulating material such as wood.

4. Facade construction according to any of claims 1 to 3,
characterised in that,
the counter-elements (8), with regard to the T-profile elements (7), are provided only in sections (Fig. 1) such that the clamping force exercised by means of the connecting members (17) is sufficient to ensure the sealing of the external sealing frame (22), a connection of the post elements (1) and the bar elements (2) with the building being effected in the regions between the sections of the counter-elements (8).

5. Facade construction according to any of claims 1 to 4,
characterised in that,
the connection members are formed by means of screws (17) which penetrate the transverse limb (14) of the counter-element (8) approximately centrally, and engage into associated threaded blind bores (18) in the end face (11) of the longitudinal limb (12) of the T-profile element (7).

6. Facade construction according to claim 5,
characterised in that,
the connecting members are countersunk screws (17).

7. Facade construction according to any of claims 1 to 6,
characterised in that,
the inwardly lying and the outwardly lying sealing frames (21, 22), associated with a respective panel, are connected with one another via an elastically yielding web (24).

8. Facade construction according to any of claims 1 to 7,
characterised by a completely or partially enclosed insert (26) in at least the outward sealing frame (22).

9. Facade construction according to claim 8,
characterised by a cork insert.

10. Facade construction according to any of claims 1 to 9,
characterised in that,
at least some of the elements manifesting a sealing function have elastic lips (28), which upon bearing on oppositely lying elements/components improve the sealing effect by means of elastic deformation.

11. Facade construction according to any of claims 1 to 10,
characterised by a groove and spring engagement (32, 33) between sealing frames (21, 22) and associated surface regions of T-profile element (7) and/or counter-element (8).

12. Facade construction according to any of claims 1 to 11,
characterised in that,
in the case of a panel (3) having an edge overhang (29; Fig. 3) the overhang (29) is clamped between T-profile element (7) and counter-element (8) such that the overhang free section of the panel (3) is directed outwardly and preferably lies in the same surface as the outer side (9) of the transverse limb (10) of the T-profile element (7).

13. Facade construction according to claim 12,
characterised in that,
the gap (30) between the transverse limb (10) of the T-profile element (7) and the overhang free section of the panel (3) is sealed (31).

14. Facade construction according to any of claims 1 to 13,
characterised in that,
the connection between T-profile elements (7) of the post elements (1) and of the bar elements (2) is fixed but releasable, as with pins and/or screws.

## Revendications

1. Construction de façade pour bâtiment, comportant des éléments poteaux (1) sensiblement verticaux, des éléments verrous (2) sensiblement horizontaux qui sont reliés fixement aux éléments poteaux (1), et des panneaux (3) plats, notamment des vitrages isolants ou similaires, qui sont appliqués et fixés contre la face frontale tournée à l'opposé du bâtiment, des éléments poteaux (1) et des éléments verrous (2), les éléments poteaux (1) et les éléments verrous (2) étant respectivement formés
- par un premier élément profilé en T (7), dans lequel la face frontale (11) de sa branche longitudinale (12) est dirigée vers le bâtiment et la face extérieure (9) de la traverse (10) forme la face frontale dirigée vers l'extérieur, et
- par un contre-élément (8) de section sensiblement en U, la branche transversale (14) étant dirigé vers le bâtiment et l'extrémité de pied de la branche longitudinale (12) de l'élément profilé en T (7) étant introduite dans l'espace compris entre les deux branches longitudinales (15, 16) du contre-élément (8),
les panneaux (3) étant insérés entre les parties, dirigées vers le bâtiment, de la traverse (10) de l'élément profilé en T (7) et la face frontale (20), dirigée vers l'extérieur, des branches longitudinales (15, 16) des contre-éléments (8), à distance de la branche longitudinale (12) de l'élément profilé en T (7), et l'élément profilé en T (7) et le contre-élément (8) pouvant être reliés et serrés entre eux par des organes de liaison (17), afin d'exercer une force de serrage sur le panneau (3) correspondant,
caractérisée en ce que les panneaux (3) sont insérés entre les éléments profilés en T (7) et le contre-élément (8), par l'intermédiaire de cadres d'étanchéité (4 ; 21, 22) respectifs, les éléments poteaux (1) et les éléments verrous (2) peuvent être reliés fixement par points (fig. 1 ; flèche de sens 5), et les éléments profilés en T (7) de l'élément poteau (1) et de l'élément verrou (2) sont formés de manière que les éléments profilés en T (7) des éléments poteaux (1) sont réalisés continus et ceux des éléments verrous (2) de manière à relier dans chaque cas deux éléments profilés en T (7) voisins, les éléments profilés en T (7) des éléments verrous (2) présentant à chacune de leurs extrémités un prolongement en forme d'ergot, qui est tel que les éléments profilés en T (7) des éléments verrous (2) s'appliquent dans leurs zones terminales partout à fleur contre les éléments profilés en T (7) des éléments poteaux (1).

2. Construction de façade selon la revendication 1, caractérisée en ce que les éléments profilés en T (7) sont des éléments profilés métalliques, notamment des éléments profilés en acier.

3. Construction de façade selon l'une quelconque des revendications 1 à 3, caractérisée en ce que les contre-éléments sont constitués par un matériau isolant et/ou insonorisant tel que le bois.

4. Construction de façade selon l'une quelconque des revendications 1 à 3, caractérisée en ce que les contre-éléments (8) ne sont prévus que partiellement, en ce qui concerne les éléments profilés en T (fig. 1), de manière que la force de serrage exercée par les organes de liaison (17) suffise pour garantir l'étanchéité du cadre d'étanchéité (22) extérieur, une liaison des éléments poteaux (1) et des éléments verrous (2) au bâtiment se produisant dans les zones comprises entre les parties des contre-éléments (8).

5. Construction de façade selon l'une quelconque des revendications 1 à 4, caractérisée en ce que les organes de liaison sont constitués par des vis (17) qui traversent la branche transversale (14) du contre-élément (8), à peu près au milieu, et qui s'engagent dans des trous borgnes taraudés (18) correspondants pratiqués dans la face frontale (11) de la branche longitudinale (12) de l'élément profilé en T (7).

6. Construction de façade selon la revendication 5, caractérisée en ce que les organes de liaison sont des vis à tête fraisée (17).

7. Construction de façade selon l'une quelconque des revendications 1 à 6, caractérisée en ce que le cadre d'étanchéité intérieur (21) et le cadre d'étanchéité extérieur (22) affectés chacun à un panneau, sont reliés entre eux par une entretoise (24) élastiquement souple.

8. Construction de façade selon l'une quelconque des revendications 1 à 7, caractérisée par une garniture (26) totalement ou partiellement enfermée au moins dans le cadre d'étanchéité extérieur (22).

9. Construction de façade selon la revendication 8, caractérisée par une garniture en liège.

10. Construction de façade selon l'une quelconque des revendications 1 à 9, caractérisée en ce que au moins quelques-uns des éléments assurant la fonction d'étanchéité présentent des lèvres (28) élastiques, qui améliorent l'effet d'étanchéité, par déformation élastique, en s'appliquant contre des éléments/composants opposés.

11. Construction de façade selon l'une quelconque des revendications 1 à 10, caractérisée par un engagement à rainure et languette (32, 33) entre les cadres d'étanchéité (21, 22) et des zones de surfaces correspondantes de l'élément profilé en T (7) et/ou du contre-élément (8).

12. Construction de façade selon l'une quelconque des revendications 1 à 11, caractérisée en ce que dans le cas d'un panneau (3) avec porte-à-faux (29 ; fig. 3) en bordure, le porte-à-faux (29) est serré entre l'élément profilé en T (7) et le contre-élément (8), de manière que la partie du panneau (3) qui n'est pas en porte-à-faux soit dirigée vers l'extérieur et se situe de préférence dans la même surface que la face extérieure de la traverse (10) de l'élément profilé en T (7).

13. Construction de façade selon la revendication 12, caractérisée en ce que la fente (30) entre la traverse (10) de l'élément profilé en T (7) et la partie non en porte-à-faux du panneau (3) est scellée (31).

14. Construction de façade selon l'une quelconque des revendications 1 à 13, caractérisée en ce que la liaison entre des éléments profilés en T (7) des éléments poteaux (1) et des éléments verrous (2) est fixe mais détachable, réalisée par exemple au moyen de chevilles et/ou de vis.
